# EUROPÄISCHE PATENTSCHRIFT

(11) **EP 1 743 998 B1**
(45) Veröffentlichungstag und Bekanntmachung des Hinweises auf die Patenterteilung: **04.04.2012**
(21) Anmeldenummer: 06013883.1
(22) Anmeldetag: 05.07.2006
(51) Int. Cl.: E05F 5/12

(54) **Vorrichtung zur Öffnungsfolgeregelung von zweiflügeligen Schwenktüren**
Door opening selector apparatus for double-wing doors
Appareil coordinateur d'ouverture d'une porte à deux battants

(30) Priorität: 13.07.2005 AT 11742005
(43) Veröffentlichungstag der Anmeldung: 17.01.2007
(73) Patentinhaber: Degelsegger, Walter, 4693 Desselbrunn (AT)
(72) Erfinder: Degelsegger, Walter, 4693 Desselbrunn (AT)

(56) Entgegenhaltungen:
- BE-A- 454 811
- DE-C- 340 299
- DE-C1- 19 855 402

## Beschreibung

Die Erfindung betrifft eine Vorrichtung zur Öffnungsfolgeregelung von zweiflügeligen Schwenktüren, wobei der eine Flügel ein unterschlagender sogenannter Standflügel ist und der zweite Flügel ein überschlagender sog. Gangflügel.

Die Erfindung ist insbesondere dann vorteilhaft anwendbar, wenn Türflügel mit relativ großer Dicke verwendet werden, bei denen im geschlossenen Zustand die einander zugewandten Stirnflächen eng aneinander anliegen; typischerweise ist das bei Brandschutztüren der Fall.

Bei geschlossenen Türflügeln befinden sich zumindest Teilbereiche dieser Stirnflächen auf jener Seite der durch die Schwenkachsen beider Türflügel definierten Ebene, welche bei der Öffnungsbewegung der Türflügel hinten liegt. Diese Bereiche der Stirnflächen der Türflügel bewegen sich am Anfang der Öffnungsbewegung der Türflügel auf den jeweils anderen Türflügel zu. Wenn der Spalt zwischen den Stirnflächen der Flügel so eng bemessen ist, dass sich die Flügel einzeln gerade noch gut öffnen bzw. schließen lassen, kann es dann zum Verklemmen Flügel aneinander, und somit zum Blockieren der Öffnungsbewegung kommen, wenn versucht wird beide Flügel gleichzeitig zu öffnen. Das Problem tritt bei Türflügeln mit kleiner Breite und großer Dicke am stärksten auf.

Wenn der Standflügel einer zweiflügeligen Tür geöffnet wird, wird - sofern er nicht schon vorher geöffnet wurde - zwangsweise auch der Gangflügel der Tür geöffnet weil er am Türfalz mitgenommen wird, es werden also beide Flügel gleichzeitig geöffnet. Es gibt mehrere Vorschläge dazu, bei dieser Öffnungsbewegung den Gangflügel dazu zu bringen, soweit vorauszueilen, dass er sich nicht mit dem Standflügel verklemmen kann:

Entsprechend der DE GM 83 35 576 wird vorgeschlagen, am Standflügel eine schiefe Ebene anzubringen, an welcher ein am Standflügel befestigter Stift mit einer stirnseitig daran gelagerten Rolle anliegt. Die Geometrie ist dabei so ausgebildet, dass die bei der Öffnungsbewegung des Standflügels stattfindende Bewegung des Stiftes auf den Gangflügel zu in eine schnellere Öffnungsbewegung des Gangflügels übersetzt wird. Dem Vorteil einer einfachen Mechanik stehen als Nachteile gegenüber, dass die Vorrichtung optisch sehr auffallend und damit sehr oft störend ist, und dass der Winkel der schiefen Ebene für jede Türbreite und Türdicke angepasst werden muss.

Entsprechend der DE 35 33 689 wird ein Mitnehmerstift eingesetzt, welcher am Standflügel über eine Steuereinheit beweglich befestigt ist, und auf die bei der Öffnungsbewegung hinten liegende Fläche des Gangflügels drückt. Durch die Wirkung der Steuereinheit drückt der Mitnehmerstift beim Öffnen des Standflügels den Gangflügel in eine schnellere Öffnungsbewegung. Nachteilig an dieser an sich komfortablen Lösung ist wiederum, dass Mitnehmerstift und Steuereinheit optisch sehr auffallend und damit oft störend sind.

Die DE 198 55 402 C1, die alle Merkmale des Oberbegriffs des Anspruchs 1 offenbart, zeigt eine Vorrichtung zur Öffnungsfolgeregelung von zweiflügeligen Schwenktüren. Eine Lasche, welche an der oberen Stirnseite des Standflügels angebracht ist, ragt zum Gangflügel und übersetzt die Öffnungsbewegung des Standflügels in eine schnellere Öffnungsbewegung des Gangflügels. Damit wird bezweckt und erreicht, dass beim Öffnen des Standflügels der Gangflügel zwangsweise so weit geöffnet wird, dass die später aktiv werdende Schließfolgeregelung funktionieren kann. Da die Vorrichtung nur die tatsächliche Bewegung des Standflügels übersetzt, kann sie im allerersten Teil der Öffnungsbewegung des Standflügels zu wenig Vorauseilen des Gangflügels bewirken, um bei sehr starken Flügeln ein Verkanten der beiden Flügel aneinander verhindern zu können.

Die BE 454 811 A zeigt an einem Türflügel eine Lasche, welche mit dem Türgriff in Getriebeverbindung steht und dazu dient, das ungewollte Zuschlagen des Türflügels zu verhindern. Dazu kann die Lasche in jenen Bereich vor der Stirnseite des Flügels ragen, in welchen bei geschlossenem Türflügel der Türrahmen oder ggf. ein zweiter Flügel ragt. Durch Drücken des Türgriffs wird die Lasche von diesem Bereich weg bewegt, sodass der Türflügel geschlossen werden kann.

Die DE 340 299 C zeigt ebenfalls an einem Türflügel eine Lasche, welche dazu dient das ungewollte Zuschlagen des Türflügels zu verhindern. Die Lasche ist an der Stirnseite des Türflügels angeordnet und im Schlosskasten in einer zur Schwenkebene des Türflügels normal liegenden Ebene drehbar gelagerte Sie steht nicht wie die Lasche entsprechend der BE 454 811 A mit dem Türgriff in Getriebeverbindung. Bei schon geöffnetem Türflügel kann sie unabhängig von der Stellung des Türgriffs zwischen einer hervorstehenden (wirksamen) und einer beigedrehten (unwirksamen) Stellung hin und her geschwenkt werden.

Der Erfinder hat sich die Aufgabe gestellt, für eine zweiflügelige Schwenktür eine Öffnungsfolgeregelung zur Verfügung zu stellen, welche sicherstellt dass der Gangflügel in seiner Öffnungsbewegung dem Standflügel zu Beginn von dessen Öffnungsbewegung soweit voraus eilt, dass ein Verklemmen zwischen den einander zugewandten Stirnflächen von Standflügel und Gangflügel vermieden wird. Die Vorrichtung soll bei geschlossener Tür, und bei fertig geöffneter Tür optisch möglichst unauffällig sein, d.h. ohne Teile auskommen, welche frei in den Raum abstehen. Damit die Vorrichtung auch bei den im Brandfall zu erwartenden Bedingungen ausreichend sicher funktionieren kann, soll sie ohne elektrische, hydraulische oder pneumatische Funktionsteile verwirklichbar sein. Diese Aufgabe ist möglichst kostengünstig zu lösen.

Zum Lösen der Aufgabe wird vorgesehen, an dem, dem Gangflügel zugewandten Rand des Standflügels eine Vorrichtung gemäß Anspruch 1 mit einer beweglichen Lasche anzubringen, welche Lasche über ein Getriebe bewegt wird, wenn ein Türgriff zum Entriegeln des Standflügels aus der geschlossenen Stellung gedreht wird. Bei dieser Bewegung liegt ein Randbereich der Lasche im Bereich des dem Standflügel zugewandten Randes des Gangflügels an diesem an, und drückt den Gangflügel in eine Öffnungsbewegung.

Die Erfindung wird anhand der Zeichnungen welche ein Ausführungsprinzip zeigen, anschaulicher:
- Fig. 1:: zeigt in einer Teilschnittansicht von oben eine Ausführungsform der erfindungsgemäßen zweiflügeligen Schwenktür in jener Stellung, in welcher er Griff des Standflügels zum Entriegeln gedrückt ist.
- Fig. 2:: zeigt eine Schrägrissansicht des Schlosskastens welcher in den Standflügel der Tür gemäß Fig. 1 eingebaut und mit einer Ausführungsform der erfindungsgemäßen Lasche ausgestattet ist. Eine der beiden möglichen Endstellungen der Lasche ist dabei mit strichlierten Linien symbolisiert.

Wie in Fig. 1 erkennbar, ist der Standflügel 2 mit einem zum Gangflügel 1 hin gerichteten Falz 2.1 ausgestattet, an welchem bei ordnungsgemäß geschlossener Tür der Standflügel mit dem ebenfalls als Falz ausgebildeten Randbereich 1.11 seiner bei der Schließbewegung vorne liegenden Fläche anliegt.

An der gangflügelseitigen Stirnfläche 2.2 des Standflügels 2, geht dessen Dicke in die wesentlich geringere Dicke des Falzes 2.1 über. Bei geschlossenen Flügeln liegen die einander zugewandten Stirnflächen 1.1 und 2.2 des Gangflügels und des Standflügels parallel zueinander sehr nahe aneinander. Die Schwenkachsen 1.3, 2.3 der Flügel liegen auf jener Seite der Tür, auf welche die Flügel bei der Öffnungsbewegung hin schwenken. Damit bewegen sich die Stirnflächen der einzelnen Flügel im ersten Teil der Öffnungsbewegung auch etwas zum jeweils anderen Flügel hin.

An der dem Gangflügel zugewandten Stirnfläche 2.2 des Standflügels ist eine als ebenes längliches Plättchen ausgebildete Lasche 4 angeordnet. Im Ruhzustand liegt diese Lasche 4 mit ihrer Fläche parallel zu der Stirnfläche 2.2 zumindest annähernd auf dieser auf.

Die Lasche 4 ist über eine Getriebeverbindung mit der Schwenkwelle 3.1 der Türgriffe 3 des Standflügels 2 in Eingriff. Wenn zum Entriegeln des Standflügels aus der geschlossenen Stellung auf einen Türgriff 3 gedrückt wird, wird dessen Schwenkwelle 3.1 in dem in Fig. 2 mit einem Pfeil symbolisierten Drehsinn gedreht. Die Lasche 4 wird dabei um die nahe an einem Ende befindliche Achse 4.1 aus der in Fig. 2 mit durchgezogenen Linien dargestellten Stellung in die mit strichlierten Linien dargestellte Stellung geschwenkt. D.h. ihre Längsrichtung wird aus der zum anliegenden Rand des Standflügels 2 parallelen Längsrichtung im wesentlichen in jene Richtung gedreht, welche normal zur Ebene des Standflügels in Richtung Öffnungsbewegung des Flügels liegt. Sofern der Gangflügel 1 nicht schon vorher in die geöffnete Stellung gebracht worden ist, liegt der von der Achse 4.1 entfernt liegende Randbereich der Lasche 4 dabei am nahen, bei der Öffnungsbewegung hinten liegenden Randbereich 1.1 des Gangflügels 1 an und übt an diesem Berührungspunkt eine Druckkraft auf den Gangflügel 1 aus, durch welche dieser um seine Scharnierachse in eine dem Standflügel 2 vorauseilende Öffnungsbewegung gedreht wird.

Die von der Lasche 4 auf den Gangflügel 1 ausgeübte Kraft hat einen größtmöglichen Normalabstand zur Schwenkachse des Gangflügels. Dadurch braucht diese Kraft nicht groß zu sein um den Gangflügel zu bewegen.

Die Lasche 4 und das zwischen ihrer Drehachse 4.1 und der Griffwelle 3.1 des Standflügels 2 wirkende Getriebe, sind - wie in Fig. 2 skizziert - am besten schon im Schlosskasten 5 des Standflügels untergebracht. Die Übersetzung der Drehbewegung der Griffwelle 3.1 in die Drehbewegung der nicht weit entfernten Lasche 4 um die anders ausgerichtete Achse 4.1, kann problemlos durch ineinandergreifende Festkörper, beispielsweise Kegelzahnräder, realisiert werden.

Bei geschlossenen Flügeln und nicht gedrückten Griffen 3 ist die Lasche 4 im Spalt zwischen Gangflügel und Standflügel verborgen. Bei geöffneten Flügeln und nicht gedrückten Griffen 3 liegt sie unauffällig an der Stirnfläche 2.2 des Standflügels 2 an.

Es ist vorteilhaft die im wesentlichen horizontal liegende Schwenkachse 4.1 der Lasche 4 nicht genau parallel zur Ebene des Standflügels 2 auszurichten, sondern so, dass sie parallel zur Ebene des Gangflügels 1 liegt, wenn dieser ein kleines Stück geöffnet ist, und sich der Standflügel 2 in geschlossener Stellung befindet. Damit wird erreicht, dass sie auch dann gut am Randbereich 1.1 des Gangflügels anliegt, wenn ihre Dicke sehr klein ist, und sie eng an der Stirnfläche 2.2 des Standflügels 2 angeordnet ist.

Die Berührungsflächen zwischen Lasche 4 und Gangflügel 1 sollten entsprechend ausgestattet werden, dass daran keine störende Reibung und keine Beschädigungen auftreten. Beispielsweise können Gleitbeläge angeordnet, oder die Lasche 4 mit einer Rolle ausgestattet werden.

Damit auf Grund der Stärke der Lasche 4 nicht der Spalt zwischen den einander zugewandten Stirnflächen der Türflügel größer als ansonsten erforderlich ausgebildet werden muss, kann an der Stirnfläche 2.2 des Standflügels 2 und/oder an der Stirnfläche 1.1 des Gangflügels 1 eine flache Vertiefung angebracht sein, in welcher die Lasche 4 bei geschlossenen Flügeln zu liegen kommt.

Mit der beschriebenen Ausstattung wird es möglich auch solche zweiflügelige Türen, an welche ein hoher ästhetischer Anspruch besteht, mit einer Öffnungsfolgeregelung zu versehen. Dadurch können vermehrt auch Sicherheitstüren gegen Einbruch und Beschuss, sowie allgemein Türen mit auskragenden Bändern (wie in Fig. 1 dargestellt) mit engeren Spaltmassen, also geringerem Abstand zwischen den einander zugewandten Stirnflächen der beiden Flügel, ausgestattet werden.

Die erfindungsgemäße Bauweise kann auch dazu angewendet werden, die einwandfreie Funktion von Schließfolgeregelungen von zweiflügeligen Türen sicherzustellen. Schließfolgeregelungen in diesem Sinne sind Vorrichtungen die sicherstellen sollen, dass der Gangflügel erst nach dem Standflügel geschlossen werden kann. Viele dieser Vorrichtungen funktionieren aber nur dann einwandfrei, wenn der Gangflügel in der Öffnungsbewegung dem Standflügel eindeutig voraus eilt.

## Patentansprüche

1. Vorrichtung zur Öffnungsfolgeregelung von zweiflügeligen, einen Standflügel (2) und einen Gangflügel (1) umfassenden Schwenktüren, mit einem Türgriff (3), einem Getriebe und einer Lasche (4), wobei am Standflügel (2) die Lasche (4) beweglich gelagert ist, welche bei der Öffnungsbewegung des Standflügels (2) dahingehend auf den Gangflügel (1) wirkt, dass dieser eine dem Standflügel (1) vorauseilende Öffnungsbewegung ausübt, wozu die am Standflügel (2) beweglich gelagerte Lasche (4) mit dem genannten Türgriff (3) des Standflügels in einer Getriebeverbindung steht, derart, dass die zum Entriegeln des Standflügels aus der geschlossenen Stellung erforderliche Bewegung des Türgriffes (3) eine Bewegung der Lasche (4) hervorruft, durch welche diese auf den Gangflügel (1) einwirkt, sodass dieser eine Öffnungsbewegung ausführt, wobei die Lasche (4) die Form eines länglichen Plättchens hat,
**gekennzeichnet dadurch, dass**
die Lasche (4) im eingetauten Zustand am Standflügel (2) an der seiner Schwenkachse gegenüberliegenden Stirnfläche (2.2) angeordnet ist, dass die Ebene des Plättchens, durch welche die Lasche (4) gebildet ist, zumindest etwa parallel zur Ebene der Stirnfläche (2.2) des Standflügels (2) liegt und dass die Lasche (4) um eine etwa normal zu dieser Ebene liegende Schwenkachse (4.1) schwenkbar am Standflügel (2) angeordnet ist.

2. Vorrichtung nach Anspruch 1, **gekennzeichnet dadurch, dass** die Schwenkachse (4.1) der Lasche (4) parallel zur Ebene des Gangflügels (1) ausgerichtet ist, wenn dieser ein kleines Stück geöffnet ist und sich der Standflügel (2) in geschlossener Stellung befindet.

3. Vorrichtung nach Anspruch 1 oder Anspruch 2, **gekennzeichnet dadurch, dass** die Lasche (4) auf den Gangflügel (1) auf die bei der Öffnungsbewegung hinten liegende Fläche in jenem Randbereich (1.11) drückt, welcher der Schwenkachse des Gangflügels gegenüberliegt.

4. Vorrichtung nach einem der vorangegangenen Ansprüche, **gekennzeichnet dadurch, dass** die Lasche (4) und das diese Lasche mit dem Griff (3) des Standflügels (2) verbindende Getriebe am bzw. im Schlosskasten (5) des Standflügels angeordnet sind.

5. Vorrichtung nach einem der vorangegangenen Ansprüche, **gekennzeichnet dadurch, dass** die Getriebeverbindung zwischen Lasche (4) und Griffen (3) über ineinandergreifende Festkörper, beispielsweise Kegelzahnräder, hergestellt ist.

6. Vorrichtung nach einem der vorgenannten Ansprüche, **gekennzeichnet dadurch, dass** die Lasche (4) bei geschlossenen Flügeln in einer Vertiefung an einer Stirnfläche (1.1, 2.2) des Standflügels (2) bzw. des Gangflügels (1) angeordnet ist.

7. Vorrichtung nach einem der vorgenannten Ansprüche, **gekennzeichnet dadurch, dass** zwischen Standflügel (2) und Gangflügel (1) eine Vorrichtung zur Schließfolgeregelung wirkt, welche sicherstellen soll, dass der Gangflügel erst nach dem Standflügel geschlossen werden kann.

## Claims

1. Device for opening control system device of two-leaf swing doors comprising an inactive leaf and an active leaf and where a bracket is mounted flexibly onto the inactive leaf which affects the active leaf during the opening movement of the inactive leaf such that the active leaf executes an opening movement which hurries the active leaf, for which reason the movable bracket (4) mounted to the inactive leaf (2) is connected to the door handle (3) of the inactive leaf via gears such that the movement required on the door handle (3) to unlock the inactive leaf from the closed position causes a movement in the bracket (4), by which this bracket affects the active leaf (1) so that this executes an opening movement, whereby the bracket (4) has the shape of a small plate,
**characterised by** the fact that
the bracket (4) on the inactive leaf (2) is arranged on the end surface (2.2) opposite its pivot axis, that the level of the small plate by which the bracket (4) is formed is at least roughly parallel to the level of the end surface (2.2) of the inactive leaf (2) and that the bracket (4) is swivel-mounted at a pivot axis (4.1) -that is roughly normal for this level- to the inactive leaf (2).

2. Device in accordance with claim 1, **characterised by** the fact that the pivot axis (4.1) of the bracket (4) is oriented parallel to the level of the active leaf (1) whenever this is opened a little and the inactive leaf (2) is in the closed position.

3. Device in accordance with claim 1 or claim 2, **characterised by** the fact that the bracket (4) presses on the active leaf (1) on the surfaces behind in the periphery (1.11) which faces the pivot axis on the active leaf in the opening movement.

4. Device in accordance with the previous claims, **characterised by** the fact that the bracket (4) and the gears connecting this bracket to the handle (3) of the inactive leaf (2) are arranged on or in the lock casing (5) of the inactive leaf.

5. Device in accordance with one of the previous claims, **characterised by** the fact that the gear connection is established between the bracket (4) and the handles (3) via an interlocking solid object, e.g. differential gear wheels.

6. Device in accordance with one of the aforementioned claims, **characterised by** the fact that the bracket (4) is placed in a recess at the end surface (1.1, 2.2) of the inactive leaf (1) or the active leaf (2) with closed leaves.

7. Device in accordance with one of the aforementioned claims, **characterised by** the fact that a closing control system device operates between the inactive leaf and the active leaf to ensure that the active leaf can only be closed after the inactive leaf.

## Revendications

1. Dispositif appartenant au système de réglage d'ouverture de portes palières à deux battants, comprenant un dormant et un ouvrant, une éclisse étant logées de façon mobile sur le dormant et agissant au mouvement d'ouverture du dormant sur l'ouvrant de façon à ce que celui-ci effectue un mouvement d'ouverture devançant l'ouvrant, mouvement pour lequel l'éclisse (4) logée de façon mobile sur le dormant (2) est reliée au moyen d'un mécanisme à la poignée de porte (3) du dormant, de sorte que le mouvement de la poignée de porte (3) nécessaire au déverrouillage du dormant à partir de la position fermée provoque un mouvement de l'éclisse (4), par lequel celle-ci agit sur l'ouvrant (1), celui-ci exécutant, de ce fait, un mouvement d'ouverture, l'éclisse (4) ayant la forme d'une plaquette allongée,
**caractérisé en ce que**
l'éclisse (4) est placée sur le dormant (2) sur la face de contact (2.2) qui fait face à son axe de pivotement, la surface de la plaquette qui constitue l'éclisse (4) est en position du moins à peu près parallèle à la surface de contact (2.2) du dormant (2) et l'éclisse (4) est disposée de façon pivotante sur le dormant (2) autour d'un axe de pivotement (4.1) en position à peu près normale par rapport à cette surface.

2. Dispositif selon la revendication 1, **caractérisé en ce que** l'axe de pivotement (4.1) de l'éclisse (4) est orienté parallèlement par rapport à la surface de l'ouvrant (1), lorsque celui-ci est ouvert un peu et que le dormant (2) est en position fermée.

3. Dispositif selon la revendication 1 ou la revendication 2, **caractérisé en ce que** l'éclisse (4) appuie sur l'ouvrant (1) sur la surface placée lors du mouvement d'ouverture à l'arrière dans cette zone en bordure (1.11) qui fait face à l'axe de pivotement de l'ouvrant.

4. Dispositif selon l'une des revendications qui précèdent, **caractérisé en ce que** l'éclisse (4) et le mécanisme qui relie cette éclisse à la poignée (3) du dormant (2) sont disposés sur resp. dans le palastre (5) du dormant.

5. Dispositif selon l'une des revendications qui précédent, **caractérisé en ce que** le mécanisme de liaison entre l'éclisse (4) et la poignée (3) est constitué par des corps solides qui s'engrènent, tels que des pignons coniques.

6. Dispositif selon l'une des revendications précitées, **caractérisé en ce que** l'éclisse (4) est disposée dans une cavité placée sur une surface de contact (1.1, 2.2) du dormant (1) resp. de l'ouvrant (2), alors que les battants sont fermés.

7. Dispositif selon l'une des revendications précitées, **caractérisé en ce qu'**un dispositif agit entre le dormant et l'ouvrant pour régler l'asservissement de fermeture et assurer que l'ouvrant puisse uniquement être fermé après le dormant.
